# EUROPÄISCHE PATENTSCHRIFT

(11) **EP 0 108 278 B1**
(45) Veröffentlichungstag und Bekanntmachung des Hinweises auf die Patenterteilung: **30.12.1986**
(21) Anmeldenummer: 83110167.0
(22) Anmeldetag: 12.10.1983
(51) Int. Cl.: A43B 5/06

(54) **Sportschuh für Laufdisziplinen, insbesondere über längere Distanzen**
Running shoe, especially for longer distances
Chaussure de course, en particulier pour longues distances

(30) Priorität: 13.10.1982 US 434047
(43) Veröffentlichungstag der Anmeldung: 16.05.1984
(73) Patentinhaber: PUMA Aktiengesellschaft Rudolf Dassler Sport, 91074 Herzogenaurach (DE)
(72) Erfinder: Cavanagh, Peter R., Prof. Dr., Pine Grove Mills, Pennsylvania 16868 (US)
(74) Vertreter: Hufnagel, Walter, Dipl.-Ing., Dipl.-Wirtsch.-Ing.

## Beschreibung

Die vorliegende Erfindung bezieht sich auf einen Sportschuh gemäß dem Oberbegriff des Anspruches 1.

Bei sportlichen Laufdisziplinen über größere Distanzen treten im Fuß- und Fersenbereich besondere Belastungen auf. Diese sind im einzelnen im Buch « The Running Shoe Book", von P.R. Cavanagh, erschienen bei Anderson World Inc, 1980, beschrieben. So ist dort im Abschnitt 4 dargelegt, daß beim Laufen der erste Kontakt zwischen dem Sportschuh und dem Boden an der Außenseite oder Außenkante des Schuhs auftritt und nicht wie beim Spazierengehen oder bei normalem Laufen, an dessen Hinterkante. Dies ist in der oberen Darstellung der Fig. 4 der Zeichnung veranschaulicht. Nach dem Aufsetzen der Schuhaußenkante auf den Boden tendieren der Fuß und der Schuh dazu, sich schnell in eine flache Lage zu bewegen, wie die mittlere Darstellung der Fig. 4 zeigt. Diese Bewegung des Fußes in die flache Lage beansprucht besonders das Fußgelenk, das die Verbindung zwischen dem Sprungbein und dem Fersenbein herstellt. Von dieser flachen Stellung aus geht die von einer zur anderen Seite auftretende Rollbewegung in eine Lage über, die als « Streckung (Pronation) bezeichnet wird und in der unteren Darstellung der Fig. 4 gezeigt ist, wobei der Fuß zur Innenkante hin abgewinkelt ist. Diese Rollbewegung in die Strecklage führt nur dann zu Schwierigkeiten, wenn die Streckung sich nicht in einem normalen Bereich hält. Da die Streckung mit der Drehung des Fußgelenks in Verbindung steht, betrifft sie sowohl das Bein als auch den Fuß mit dem Ergebnis, daß das Fußgelenk gestreckt wird, wenn sich das Bein nach innen dreht. Tritt eine zu große Streckung (Überdehnung) auf, dann kommt es zu einer starken Einwärtsdrehung des Beines, was eine schraubenförmige Bewegung am Kniegelenk bewirkt. Da das Knie für eine derartige Belastung nicht widerstandsfähig genug ausgebildet ist, wird das Kniegelenk des Läufers mit großer Wahrscheinlichkeit beschädigt, wenn zu hohe Streckungen auftreten.

Um die genannte Rollbewegung von der Außen- zur Innenseite während der tragenden, flachen Phase zu verhindern, werden bereits seit dem Jahre 1975 die Sohlen von Sportschuhen für Laufdisziplinen an den Seiten nach außen überstehend ausgebildet. Das typische Überstehen ist in den Fig. 4 und 6 der Zeichnung dargestellt, wobei ersichtlich ist, daß die Mittelsohle unten weit übersteht und nach oben zur federnden Ebene hin, wo die Sohle am Schuhoberteil befestigt ist, sich allmählich verjüngt. In dem genannten Buch ist ausgeführt, daß es keinen Grund gab, die überstehenden Kanten an der Innen- und Außenseite symmetrisch auszubilden und daß der äußere Überhang verkleinert sein könnte, da der höchste Widerstand an der Innenseite erwünscht ist, um die Einwärts-Rollbewegung zu verhindern. Eine Ausführung dieser Idee ist in der US-PS 4 255 877 in Fig. 4 gezeigt, bei der jedoch die Mittelsohle an der Innenseite der Ferse überstehend ausgebildet ist, die Außenkante jedoch etwa rechtwinklig angeordnet ist und praktisch nicht übersteht. Die Schuhsohle verläuft außerdem unten zur Außenkante hin plan und zur Innenkante hin ist sie leicht schräg nach oben verlaufend ausgebildet.

Da beim Auftreten die Außenkante und nicht die Innenkante des Schuhs als erste auf Druck beansprucht wird, landet der Läufer, der einen Laufschuh mit überstehender oder senkrechter Außenkante trägt, auf einer weichen « Messerkante » an der Schuhaußenseite und es wird kein glatter Übergang oder Rollen von der Auftreffphase zur flachen Tragphase erreicht, insbesondere, wenn der Fersenstoß etwas außerhalb der tatsächlichen Kante auftritt. In dieser Hinsicht kann das Problem vielleicht am besten damit veranschaulicht werden, wenn man die Abrollbewegung mit derjenigen eines Zylinders oder einer Welle mit rechteckigem Querschnitt, die um deren Längsachse rollt, vergleicht. Weiterhin ist wegen der obengenannten örtlichen Lage des ersten Fersenkontaktes mit dem Boden die Außenkante des Schuhs die am meisten der Abnutzung unterworfene Stelle der Außensohle. Diese Abnutzung tritt überwiegend dann auf, wenn der Fuß erstmals den Boden berührt und eine Relativbewegung zwischen Schuh und Boden stattfindet, was einen Schleifeffekt hervorruft, der die Außenecke der Ferse im Bereich der in Figur 5 gestrichelt gezeichneten Linie verschleißt.

In der US-PS-4241 523 ist ein Schuh dargestellt, dessen Laufsohle eine konvexe Wölbung besitzt, um eine Rollbewegung des Fußes und des Schuhs nach dem Auftreten des Schuhträgers auf den Boden zu erleichtern. Da diese Wölbung jedoch ein Abrollen um eine gedachte seitliche Achse hinten an der Ferse bewirkt und diese Rollbewegung durch eine Wölbung hervorgerufen wird, die, wie besonders herausgestellt ist, notwendigerweise relativ hart und nur in begrenztem Umfang elastisch sein soll, ist diese Sohlenkonstruktion für Laufschuhe der genannten Art ungeeignet. Dies heißt aber, daß entsprechend der Tatsache, daß der Fersenstoß an der Außenkante auftritt, was eine Rollbewegung von einer Seite zur anderen bewirkt (im Gegensatz zu der Rollbewegung von hinten nach vorn, die nach dem Fersenstoß beim Spazierengehen abläuft), die in dem US-Patent 4 241 523 benutzte Wölbung im Hinblick auf die typische, beim sportlichen Laufen auftretende Bewegung unwirksam ist, weil die harte Konstruktion der Wölbung eine befriedigende Abfederung des Fußes während des Fersenstoßes verhindert.

Aufgabe der Erfindung ist es daher, einen Sportschuh der eingangs genannten Art so auszubilden, daß eine Überdehnung des Fußgelenks sowie eine schädliche Verdrehung des Fuß- und Kniegelenks verhindert wird. Weiterhin soll eine Verbesserung der Verschleißneigung der Sohle im äußeren Fersenbereich und außerdem eine gute Dämpfung des Fersenstoßes erreicht werden, ohne daß an üblichen Sohlenkonstruktionen große Änderungen vorgenommen werden müssen.

Gelöst wird diese Aufgabe durch die im Kennzeichen des Anspruches 1 angegebenen Merkmale.

Der abgerundete Sohlenteil ist also so ausgebildet, daß der Fuß leichter und langsamer in die flache Phase übergeht, so daß ein kleineres Moment auftritt, das den Fuß in die Strecklage bringt und zugleich eine schädliche Verdrehung des Fuß- und Kniegelenks beseitigt. Gleichzeitig verhindert die Abrundung der Sohle an der genannten Stelle den Effekt der Welle mit quadratischem Querschnitt, so daß der Übergang in die flache, tragende Phase ruhiger und zügiger erfolgt und das Abschleifen der äußeren Ecke der Ferse durch die Verkleinerung der auftretenden Reibungskräfte vermindert wird.

Weitere vorteilhafte Einzelheiten der Erfindung sind in den Unteransprüchen angegeben und werden nachfolgend anhand der in der Zeichnung veranschaulichten Ausführungsbeispiele beschrieben. Dabei zeigen :
Figur 1 eine Seitenansicht eines Sportschuhs mit einer erfindungsgemäßen Sohlenkonstruktion, teilweise im Schnitt,
Figur 2 eine schematische Rückansicht des linken Schuhs,
Figur 3 eine schematische Rückansicht des rechten Schuhs mit einer möglichen Abwandlung der Erfindung,
Figur 4 eine schematische Darstellung der beim Laufen auftretenden Rollbewegung von einer Seite zur anderen in drei Phasen,
Figur 5 eine Ansicht auf eine Laufsohle und die
Figuren 6 und 7 einen schematischen Schnitt durch die Sohle gemäß den Linien X-X bzw. Y-Y der Fig. 5.

In Fig. 1 ist mit 1 ein Sportschuh für Laufdisziplinen bezeichnet, der ein übliches Oberteil 2 aufweist und mit einer Sohle gemäß der Erfindung versehen ist. Diese besitzt, wie ersichtlich, drei Hauptschichten. Dem Oberteil 2 am nächsten ist eine Mittelsohle 3 angeordnet. Über die hinteren etwa 50 % der Schuhlänge (von der Fußwölbung aus nach hinten betrachtet) ist ein Fersenkeil 4 vorgesehen, der die Mittelsohle 3 in diesem Bereich trägt. Diese Sohlenlagen 3 und 4 sind außen am Boden der Unterseite der Sohle mit einer relativ dünnen Laufsohle 5 (der äußeren Sohlenschicht) bedeckt, die vorn bis zur Vorderseite des Zehenbereiches und hinten im Fersenbereich nach oben hochgezogen ist. Während die Laufsohle oder Außensohle 5 aus hartem, verschleißfestem Material besteht, sind die Mittelsohle 3 und der Fersenkeil 4 aus elastischem, stoßdämpfendem Material (beispielsweise aus leichtem, geschäumtem Kunststoff mit einer Härte von 45 bis 50 Härtegraden (durometer) ausgebildet, so daß diese beiden Schichten 3, 4 eine stoßdämpfende Sohlenlage bilden. Derartige Sohlenkonstruktionen sind für Laufsportschuhe bereits üblich.

Demgegenüber ist die erfindungsgemäße Sohlenschicht einer Sohle für Sportschuhe für Laufdisziplinen abweichend vom bekannten Stand der Technik (der sich auf die getrennten Lagen Mittelsohle 3 und Fersenkeil 4 oder auf eine Sohle, die gemäß den Fig. 2, 3, 6 und 7 als einheitliche Mittelsohle mit einem angeformten, dem Fersenkeil 4 entsprechenden Fersen-Hebekeil bezieht) mit einem gerundeten Rand versehen, der einen Wölbungsradius von bis zu etwa 20 mm aufweist und sich nur über ungefähr die hinteren 50 % der Länge der Außenseite der stoßdämpfenden Sohle 3, 4 bzw. 6 erstreckt. Der von der Fußwölbung der Sohle aus nach vorn verbleibende Randbereich ist mit einer an sich bekannten Ausladung 7 ähnlich einer Abböschung oder dgl. versehen mit Ausnahme einer Übergangszone bei etwa 50 % der Sohlenlänge, wo außen die Ausladung 7 in die Abrundung 8 übergeht. Daher sind, wie aus der Fig. 6 ersichtlich, in den vorderen Bereichen der stoßdämpfenden Sohle 3, 4 bzw. 6 die beiden seitlichen Sohlenkanten 71 bzw. 81 nach unten und schräg nach außen verlaufend, also « abgeböscht ausgebildet, wogegen in der hinteren Hälfte der Sohle die sich in Sohlenlängsrichtung erstreckende Sohlenkante 72 an der Innenseite des Fußes « abgeböscht und an der Außenkante 82 mit einer Wölbung 8 von etwa 20 mm Radius versehen ist. Aus Fertigungsgründen erstreckt sich die Wölbung 8 vorzugsweise über die gesamte Höhe der stoßdämpfenden Sohle 3, 4 bzw. 6.

Jedoch kann es ausreichend sein, wenn die Wölbung 8 etwa in einer Höhe von 50 % der Gesamthöhe der Sohle von der Unterseite der Laufsohle 5 aus endet und sich nicht von der Unterseite bis zur oberen federnden Ebene der Sohle (am Oberteil 2) erstreckt. Da die abgerundete Kante den Boden berührt, ist es in jedem Fall vorzuziehen, daß sich die dünne Laufsohle 5 seitlich so weit herum erstreckt, daß sie zumindest im Bereich der Wölbung 8 bis über die stoßdämpfende Sohle 3, 4 bzw. 6 reicht. Auch kann beispielsweise in Erwägung gezogen werden, daß die seitliche Ausladung 7 oder « Abböschung » in der vorderen Hälfte der Sohle an der Außenseite 81 weniger ausgeprägt ist als an der Innenseite 71 oder sogar ziemlich senkrecht verlaufen kann.

Anhand der Fig. 3 sei eine Abwandlung der Erfindung beschrieben. Entsprechend dieser Ausgestaltung ist mit der Sohle parallel zur Wölbung 8 der äußeren Sohlenkante 82 ein als Platte oder Riegel ausgebildeter Schockdämpfer 9 verbunden. Innenliegend in Bezug auf den Schockdämpfer 9 ist die stoßdämpfende Sohle 6' in der gleichen Art und Weise ausgebildet wie die oben beschreibene Sohle 3, 4 bzw. 6. Jedoch kann außen am Schockdämpfer 9 eine gewölbte Schicht 10 angebracht sein, deren Material wesentlich weicher ist als dasjenige der stoßdämpfenden Sohle 3, 4 bzw. 6 bzw. 6', nämlich weicher als beispielsweise 45-50 Härtegrade (durometer), wodurch eine noch bessere Schock-Absorption während des Fersenstoßes auftritt.

Wie in Fig. 3 gezeigt, erstreckt sich der Schöckdämpfer 9 von der Unterseite bis zur federnden Linie (also bis zum Beginn des Oberteils 2) bis zu einer Stelle entsprechend der Wölbung 8 der Ausführung gemäß Fig. 2. Dies sollte jedoch als die am weitesten außen liegende Stelle für den Schockdämpfer 9 angesehen werden. Diese Stelle kann zweckmäßig in eine weiter innen liegende Stelle unterhalb der Außenkante des Oberteils 2 verlagert sein, wie bei 9' angedeutet. In diesem Fall würde die aus weicherem Material bestehende Schicht 10 entsprechend so weit verlagert sein, daß sie beispielsweise den Bereich zwischen den Linien 9 und 9' einnimmt. Es sei weiter hervorgehoben, daß die Größe und Elastizität der Schicht 10 und die Elastizität des Schockdämpfers 9 keine besonderen Werte besitzen müssen, so lange sie beide zusammen so abgestimmt sind, daß sie eine ausreichende Schockabsorption und Stütze für den Fuß unter den vorauszusehenden Laufbedingungen gewährleisten.

In Übereinstimmung mit den beschriebenen Ausführungsformen der Erfindung glättet die Wölbung 8 des betreffenden Sohlenteils den Schock während des Fersenstoßes viel sicherer und weicher als Sohlen mit den bekannten nach außen überragenden Abschrägungen oder dergleichen in dem genannten Bereich zwischen der Fußwölbung und dem Fersenende. Dadurch tritt ein kleineres, den Fuß in die Strecklage bringendes Moment auf, während gleichzeitig der Übergang des Fußes in die flache tragende Phase weicher erfolgt, ohne daß eine Art Rechteck-. Wellen-Effekt auftritt, und der schleifende Abtrag der hinteren äußeren Ecke der Sohle durch Verkleinerung der entstehenden Reibungskräfte vermindert wird. Außerdem ist darauf hinzuweisen, daß die erfindungsgemäße Ausgestaltung des Sportschuhes bzw. dessen Sohle vom Hersteller nicht erfordert, größere Änderungen in seiner Fertigungstechnik durchzuführen, um die Erfindung in seine Fertigung einzuführen.

## Patentansprüche

1. Sportschuh für Laufdisziplinen, insbesondere über längere Distanzen, mit einer weichelastischen, stoßdämpfenden Mittelsohle (3) und einer auf dieser angebrachten härteren abriebfesten Laufsohle (5) und mit einem die Ferse anhebenden Fersenkeil (4), wobei die Schuhsohle (6, 6' ; 3, 4, 5) im Fersenbereich auf der einen Seite nach außen über das Oberteil (2) übersteht und die Sohlenkante dort gegenüber der Senkrechten in einem stumpfen Winkel verlaufend ausgebildet ist und die Schuhsohle (6, 6' ; 3, 4, 5) bzw. die Laufsohle (5) auf der anderen Seite im Fersenbereich nach oben ansteigend verläuft, dadurch gekennzeichnet, daß die Schuhsohle (6) im Fersenbereich zur Sohlenaußenkante (82) hin ansteigend verläuft, indem die Sohlenaußenkante (82) mit einer konvexen Wölbung (8) versehen ist. die sich über den Fersenbereich nach vorn, jedoch nicht bis über die Fußwölbung hinaus, erstreckt und die einen zur Dicke der Schuhsohle (6) im Fersenbereich relativ großen Radius aufweist.

2. Sportschuh nach Anspruch 1, dadurch gekennzeichnet, daß sich die Wölbung (8) mindestens über 50 % der Höhe des federnd nachgiebigen Bereichs der Sohle (3, 4 ; 6, 6') erstreckt.

3. Sportschuh nach Anspruch 1 oder 2, dadurch gekennzeichnet, daß sich an der Außenkante der Sohle (3, 4 ; 6, 6') an die Strecke mit der Wölbung (8) nach vorn zu eine schräg nach unten und außen verlaufende Kantenform (7) anschließt.

4. Sportschuh nach Anspruch 3, dadurch gekennzeichnet, daß die Wölbung (8) bei etwa 50 % der Sohlenlänge in die schräge Form übergeht.

5. Sportschuh nach einem der Ansprüche 1 bis 4, dadurch gekennzeichnet, daß sich die Wölbung (8) über die gesamte Höhe der stoßdämpfenden Sohlenschicht (3, 4 ; 6, 6') erstreckt.

6. Sportschuh nach einem der Ansprüche 1 bis 5, dadurch gekennzeichnet, daß an der stoßdämpfenden Sohlenschicht (3, 4 ; 6, 6') parallel zum Abschnitt mit der Wölbung (8) ein entsprechend gewölbtes elastisches Stoßabsorptionsteil (9) vorgesehen ist.

7. Sportschuh nach Anspruch 6, dadurch gekennzeichnet, daß das Stoßabsorptionsteil (9) sich über die gesamte Länge der Wölbung (8) erstreckt.

8. Sportschuh nach Anspruch 6 oder 7, dadurch gekennzeichnet, daß bei außen angebrachtem Stoßabsorptionsteil (9) dieses außen von einer Schicht (10) aus einem Material bedeckt ist, daß größere stoßdämpfende Eigenschaften besitzt als die innen befindliche stoßdämpfende Sohle (3 ; 6, 6') und der Fersenkeil (4) und daß diese Schicht (10) mit der Wölbung (8) versehen ist.

9. Sportschuh nach einem der Ansprüche 1 bis 8, dadurch gekennzeichnet, daß die Mittelsohle (3) und der Fersenkeil (4) aus zwei miteinander verbundenen Teilen bestehen.

10. Sportschuh nach einem der Ansprüche 1 bis 8, dadurch gekennzeichnet, daß die Mittelsohle (3) und der Fersenkeil (4) eine bauliche Einheit bilden.

11. Sportschuh nach einem der Ansprüche 1 bis 10, dadurch gekennzeichnet, daß die Mittelsohle (3) und der Fersenkeil (4) aus geschäumtem Kunststoff mit einer Härte von 45-50 Härtegraden ^{.} (durometer) bestehen.

12. Sportschuh nach einem der Ansprüche 1 bis 11, dadurch gekennzeichnet, daß der Radius der konvexen Rundung etwa 20 mm beträgt.

13. Sportschuh nach einem der Ansprüche 1 bis 12, dadurch gekennzeichnet, daß die Laufsohle (5) relativ zur Dicke der Sohle (6, 6') dünn ausgebildet ist und sich auch seitlich zumindest über die Wölbung (8) der Sohlenkonstruktion erstreckt.

## Claims

1. A sports shoe for running disciplines, in particular over longer distances, having a soft elastic shock-damping middle sole (3) and a harder wear-resistant running sole (5) applied to it and having a heel wedge (4) which raises the heel, where the shoe sole (6, 6' ; 3, 4, 5) in the region of the heel stands out on the one side outwards beyond the upper (2) and the edge of the sole at that point is constructed to run at an obtuse angle with respect to the vertical and the shoe sole (6, 6'; 3, 4, 5) or respectively the running sole (5) on the other side in the region of the heel runs on a slope upwards, characterized in that the shoe sole (6) in the region of the heel runs on a slope up towards the outer edge (82) of the sole, because the outer edge (82) of the sole is provided with a convex bulge (8) which extends forwards over the region of the heel but not as far as beyond the arch of the foot and which exhibits a radius which is large relatively to the thickness of the shoe sole (6) in the region of the heel.

2. A sports shoe as in Claim 1, characterized in that the bulge (8) extends over at least 50 % of the height of the springily yielding region of the sole (3, 4 ; 6, 6').

3. A sports shoe as in Claim 1 or 2, characterized in that at the outer edge of the sole (3, 4 ; 6, 6') the length having the bulge (8) adjoins towards the front an edge shape (7) running obliquely downwards and outwards.

4. A sports shoe as in Claim 3, characterized in that the bulge (8) changes into the oblique shape at about 50 % of the length of the sole.

5. A sports shoe as in one of the Claims 1 to 4, characterized in that the bulge extends over the whole height of the shock-damping layer (3, 4 ; 6, 6') of the sole.

6. A sports shoe as in one of the Claims 1 to 5, characterized in that on the shock-damping layer (3, 4 ; 6, 6') of the sole in parallel with the portion having the bulge (8) a correspondingly bulged elastic shock-absorbing part (9) is provided.

7. A sports shoe as in Claim 6, characterized in that the shock-absorbing part (9) extends over the whole length of the bulge (8).

8. A sports shoe as in Claim 6 or 7, characterized in that in the case of a shock-absorbing part (9) applied on the outside it is covered over on the outside by a layer (10) of a material which has greater shock-damping properties than the shock-damping sole (3 ; 6, 6') lying inside and the heel wedge (4) and that this layer (10) is provided with the bulge (8).

9. A sports shoe as in one of the Claims 1 to 8, characterized in that the middle sole (3) and the heel wedge (4) consist of two parts connected together.

10. A sports shoe as in one of the Claims 1 to 8, characterized in that the middle sole (3) and the heel wedge (4) form one structural unit.

11. A sports shoe as in one of the Claims 1 to 10, characterized in that the middle sole (3) and the heel wedge (4) consist of foamed plastics having a hardness of 45-50 degrees of hardness (durometer).

12. A sports shoe as in one of the Claims 1 to 11, characterized in that the radius of the convex rounding amounts to about 20 mm.

13. A sports shoe as in one of the Claims 1 to 12, characterized in that the running sole (5) is made thin relatively to the thickness of the sole (6, 6') and also extends sideways at least over the bulge (8) of the sole construction.

## Revendications

1. Chaussure de sport pour les disciplines de course, en particulier les courses de fond, comportant une semelle médiane (3), souple et élastique, amortissant les chocs, et une semelle de marche (5) plus dure résistant à l'usure, posée sur la précédente, ainsi qu'un coin de talon (4), remontant le talon, où la semelle de la chaussure (6, 6' ; 3, 4, 5) fait saillie d'un côté vers l'extérieur, dans la zone du talon, au-delà de la partie supérieure (2), le bord de la semelle étant réalisé à cet endroit de façon à s'étendre en formant un angle obtus par rapport à la verticale, et, les semelles de la chaussure (6, 6' ; 3, 4, 5) et la semelle de marche (5) s'étendant en remontant. vers le haut, sur l'autre côté, dans la zone du talon, chaussure caractérisée en ce que la semelle de la chaussure (6) s'étend en remontant, dans la zone du talon vers le bord extérieur (82) de la semelle, pendant que ce bord extérieur (82) de la semelle est pourvu d'un bombement convexe (8), qui s'étend vers l'avant au-delà de la zone du talon, toutefois pas au-delà de la voûte du pied, et qui présente un rayon relativement grand par rapport à l'épaisseur de la semelle (6) de la chaussure dans la zone du talon.

2. Chaussure de sport suivant la revendication 1, caractérisée en ce que le bombement (8) s'étend sur au moins 50 % de la hauteur de la zone de la semelle qui peut céder élastiquement (3, 4, 6, 6').

3. Chaussure de sport suivant les revendications 1 et 2, caractérisée en ce qu'il se raccorde au bord extérieur de la semelle (3, 4, 6, 6') sur le parcours portant le bombement (8) vers l'avant, une forme de bord (7) qui s'étend obliquement vers le bas et vers l'extérieur.

4. Chaussure de sport suivant la revendication 3, caractérisée en ce que le bombement (8) se transforme sur environ 50 % de la longueur de la semelle en forme biaise.

5. Chaussure de sport suivant l'une des revendications 1 à 4, caractérisée en ce que le bombement (8) s'étend sur toute la hauteur des couches de semelle amortissant les chocs (3, 4, 6 et 6').

6. Chaussure de sport suivant l'une des revendications 1 à 5, caractérisée en ce qu'il est prévu, sur les couches de semelle (3, 4, 6, 6'), parallèlement à la section portant le bombement (8), une pièce (9) élastique, capable d'absorber les chocs, bombée de façon correspondante.

7. Chaussure de sport suivant la revendication 6, caractérisée en ce que la pièce (9) d'absorption des chocs s'étend sur toute la longueur du bombement (8).

8. Chaussure de sport suivant l'une des revendications 6 ou 7, caractérisée en ce que, si l'on applique extérieurement une pièce (9) d'absorption des chocs, celle-ci est couverte extérieurement d'une couche (10) d'une matière qui présente des propriétés d'amortissement de chocs plus grandes que celles de la semelle (3, 6, 6') qui se trouve à l'intérieur et que le coin du talon (4), cette couche (10) étant pourvue d'un bombement (8).

9. Chaussure de sport suivant l'une des revendications 1 à 8, caractérisée en ce que la semelle médiane (3) et le coin du talon (4) sont constitués de deux pièces reliées ensemble.

10. Chaussure de sport suivant l'une des revendications 1 à 8, caractérisée en ce que la semelle médiane (3) et le coin (4) du talon forment une unité constructive.

11. Chaussure de sport suivant l'une des revendications 1 à 10, caractérisée en ce que la semelle médiane (3) et le coin (4) du talon sont constitués de mousse de matière plastique avec une dureté de 45 à 50 degrés de dureté (duromètre).

12. Chaussure de sport suivant l'une des revendications 1 à 11, caractérisée en ce que le rayon de l'arrondi convexe est de l'ordre d'environ 20 mm.

13. Chaussure de sport suivant l'une des revendications 1 à 12 caractérisée en ce que la semelle de marche (5) est réalisée mince par rapport aux semelles (6, 6'), et s'étend aussi latéralement au moins sur le bombement (8) de la construction de la semelle.
